# EUROPÄISCHE PATENTSCHRIFT

(11) **EP 3 395 757 B1**
(45) Veröffentlichungstag und Bekanntmachung des Hinweises auf die Patenterteilung: **19.08.2020**
(21) Anmeldenummer: 18169721.0
(22) Anmeldetag: 27.04.2018
(51) Int. Cl.: B68C 1/02, B68C 1/12

(54) **REITSATTEL**
RIDING SADDLE
SELLE D'ÉQUITATION

(30) Priorität: 28.04.2017 DE 102017109257
(43) Veröffentlichungstag der Anmeldung: 31.10.2018
(73) Patentinhaber: Kurscheid, Valentina, 50968 Köln (DE)
(72) Erfinder: Kurscheid, Valentina, 50968 Köln (DE)
(74) Vertreter: Patentanwälte Bauer Vorberg Kayser

(56) Entgegenhaltungen:
- FR-E- 1 752
- GB-A- 1 347 797
- GB-A- 189 723 596

## Beschreibung

Die vorliegende Erfindung betrifft einen Reitsattel, insbesondere zum Reiten von Pferden.

Reitsättel sind seit langem bekannt und werden in verschiedenen Variationen hergestellt und angeboten. Sie werden einerseits benutzt, damit Reiter sicher und bequem auf Pferden sitzen können, andererseits aber auch, um es Pferden überhaupt zu ermöglichen, einen Reiter über einen längeren Zeitraum zu tragen.

Ein Reitsattel überträgt bzw. verteilt dazu das Gewicht des Reiters auf die entsprechenden Bereiche des Pferderückens. Moderne Reitsättel mit Sattelbaum bestehen häufig aus einem Rumpfkörper aus hartem Material, welches aufgepolstert wird und anschließend durch einen Bezug, d.h. eine Deckschicht aus flexiblem Material, in der Regel Leder überspannt wird. Ein solcher Reitsattel ist beispielsweise in der US 2,153,326 offenbart.

Nachteilig bei der Verwendung von Leder als Bezug oder Deckschicht ist unter anderem, dass es bei Nässe rutschig bzw. glitschig wird. Außerdem ist Leder ein tierisches Produkt, was von vielen Reitern tendenziell abgelehnt und nur aus Mangel an Alternativen genutzt wird.

Die Aufgabe der Erfindung besteht darin, einen Reitsattel bereitzustellen, der die Nachteile des Standes der Technik nicht aufweist und zumindest eine Alternative zu Reitsätteln nach dem Stand der Technik darstellt.

Die Aufgabe der Erfindung wird dadurch gelöst, dass der Reitsattel einen Bezug aufweist, der aus einem Korkstoff gebildet ist.

Der Begriff Bezug beschreibt die dem Reiter zugewandte Oberfläche des Reitsattels.

Korkmaterial ist ein natürliches Material, das wesentliche Vorteile gegenüber Leder aufweist. Kork lässt sich schneiden, sägen und brechen. Es kann mit herkömmlichen Feinwerkzeugen bearbeitet werden. Es ist undurchlässig für Gase und Flüssigkeiten, sowie sehr elastisch. Kork hat eine feine, geschlossene Zellstruktur, und verfügt über hydrophobe, also wasserabweisende Eigenschaften. Kork wird also bei Nässe nicht rutschig bzw. glitschig. Hinzu kommen eine geringe Wärmeleitfähigkeit und die Tatsache, dass Kork weder Flüssigkeiten noch Staub oder Schmutz aufnimmt. Es ist resistent gegen Schädlinge, Fäulnis und auch zahlreiche Chemikalien.

Als Bezug wird sogenannter Korkstoff (auch Korkleder) verwendet, das aus dem mittleren von aufbereiteten Korkrohzuschnitten produziert wird. Korkstoff oder Korkleder beschreibt also hochwertiges Korkmaterial, das zu dünnem, quasi auf "Hautstärke" (im Sinne von Leder) geschnittenen Material verarbeitet worden ist.

Erfindungsgemäß können auch weitere Teile des Sattels aus Kork gefertigt sein. Wesentlich ist allerdings, dass die dem Reiter zugewandte Seite des Sattels aus Korkstoff besteht.

Die Stärke oder dicke des Korkmaterials kann Erfindung gemäß ebenfalls variieren, sind unter anderem auch von der Güte des Korkmaterials ab. Es hat sich gezeigt, dass das Korkmaterial vorzugsweise insbesondere eine Stärke von 0,2 mm bis 5 mm, vorzugsweise von 0,5 bis 1,5 mm aufweisen sollte.

In einer besonders vorteilhaften Ausführungsvariante kann das Korkmaterial auf seiner dem Pferd zugewandten Rückseite mit mindestens einem anderen Material verstärkt sein. Beispielsweise bietet sich hierzu eine Lage aus widerstandsfähigem Stoffmaterial an, auf das das Korkmaterial aufgeklebt oder mit dem es vernäht ist.

## Patentansprüche

1. Reitsattel, **gekennzeichnet durch** einen einem Reiter zugewandten Bezug aus Korkstoff.

2. Reitsattel nach Anspruch 1, wobei der Korkstoff eine Stärke von 0,2 mm bis 5 mm, vorzugsweise von 0,5 bis 1,5 mm aufweist.

3. Reitsattel nach Anspruch 1 oder Anspruch 2, wobei der Korkstoff auf seiner dem Pferd zugewandten Rückseite mit einem anderen Material verstärkt ist.

4. Reitsattel nach Anspruch 3, wobei das Material auf der Rückseite des Korkstoffes durch eine Lage aus Stoff gebildet ist.

## Claims

1. A riding saddle, **characterized by** a cover of cork fabric facing towards a rider.

2. The riding saddle according to claim 1, wherein the cork fabric has a thickness of 0.2 mm to 5 mm, preferably of 0.5 mm to 1.5 mm.

3. The riding saddle according to claim 1 or claim 2, wherein the cork fabric, on the back thereof facing towards the horse, is reinforced with another material.

4. The riding saddle according to claim 3, wherein the material on the back of the cork fabric is formed by a ply of fabric.

## Revendications

1. Selle d'équitation, **caractérisée par** une housse en matériau de liège qui montre en direction d'un cavalier.

2. Selle d'équitation selon la revendication 1, dans laquelle le matériau de liège présente une épaisseur comprise entre 0,2 mm et 5 mm, de préférence entre 0,5 et 1,5 mm.

3. Selle d'équitation selon la revendication 1 ou la revendication 2, dans laquelle le matériau de liège est renforcé avec un autre matériau sur sa face arrière qui montre vers le cheval.

4. Selle d'équitation selon la revendication 3, dans laquelle le matériau sur la face arrière du matériau de liège est formé par une couche d'étoffe.
